# FASCICULE DE BREVET EUROPEEN

(11) **EP 0 002 163 B1**
(45) Date de publication et mention de la délivrance du brevet: **27.01.1982**
(21) Numéro de dépôt: 78420013.1
(22) Date de dépôt: 24.10.1978
(51) Int. Cl.: B21C 37/29, B21D 19/02

(54) **Outil combiné et réversible avec porte-outil, pour l'obtention de collerettes sur tuyauteries ou surfaces planes**
Kombiniertes und umkehrbares Werkzeug mit Werkzeugträger, zum Bilden von Aushalsungen auf Rohren oder V-Platten
Combined and reversible tool with tool holder for forming flanged collars on tubes or sheets

(30) Priorité: 18.11.1977 FR 7735665
(43) Date de publication de la demande: 30.05.1979
(73) Titulaire: UNICUM S.A., F-42000 Saint-Etienne (FR)
(72) Inventeur: Plattard, Michel, F-42000 Saint.Etienne (FR)
(74) Mandataire: Buttet, Roger

## Description

L'invention concerne un outil combiné et réversible avec porte-outil, pour l'obtention de collerettes sur tuyauteries ou surfaces planes.

On connait des outils combinés avec un porte-outil correspondant au préambule de la revendication 1 (Brevet GB 1.223.726), destinés à l'obtention de collerettes sur tuyauteries ou surfaces planes, et comprenant un corps avec axialement à l'une de ses extrémités, un moyen de perçage du tube et un moyen correspondant de formation par refoulement de la collerette à partir du trou préétabli, de manière à autoriser par un même outil, la formation du trou dans le tube et la formation de la collerette.

On connait également des outils (Brevet US 3.131.746) dont le moyen de formation de la collerette s'effectue par l'intermédiaire d'un toc à repousser préalablement engagé dans un trou percé dans le tube et dont les caractéristiques dimensionnelles relatives au perçage et au refoulement, sont choisies en fonction du diamètre de la collerette et de la longueur de la lèvre.

De tels outils nécessitent soit après perçage, une adaptation en position de débordement des moyens de refoulement, à l'intérieur du tube, soit encore, l'emploi de deux outils distincts montés séparément sur le porte-outil de l'appareil, compte tenu de leurs dimensionnements respectifs en rapport avec la diamètre de l'ouverture de la collerette à former, en provoquant une perte de temps et surtout un risque d'erreur d'adaptation dimensionnelle.

La présente invention a pour but d'apporter un remède à ces difficultés.

L'invention telle qu'elle est caractérisée dans les revendications, résout le problème consistant à créer un outil combiné avec porte-outil portant coaxialement à l'une de ses extrémités, un moyen de perçage du tube, tel que fraise, foret, poinçon, et à l'autre extrémité un doigt recourbé en vue de la formation d'une collerette obtenue par refoulement à partir du trou avec un dimensionnement standard, tant de par son ouverture que par la hauteur de sa lèvre, le dit outil comportant en outre disposés transversalement et symétriquement sur son corps des gorges périphériques avec doigts débordants, en vue de son entraînement en rotation et en translation par un porte-outil pour la réalisation d'une part de l'opération de perçage et d'autre part de l'opération de refoulement, après retournement pour la formation de collerette.

Un cliquet radial solidaire du porte-outil pénètre dans la gorge périphérique arrière et vient en butée contre le doigt correspondant du corps, en vue de l'entraînement en rotation et en translation de l'outil; une lame-ressort fixée sur un dégagement méplat du porte-outil, venant en appui par sa rampe, contre un axe transversal ou goupille d'une bague extérieure coulissant axialement sur le dit porte-outil en vue d'assurer manuellement ou automatiquement, la commande de déplacement en position d'enclenchement ou de dégagement du cliquet, par rapport à la gorge du corps de l'outil.

Les avantages obtenus grâce à cette invention consistent essentiellement en ce que l'outil est réversible de manière à adapter l'une ou l'autre de ses extrémités, soit pour le travail de perçage du tube, ou après, pour la formation de la collerette.

Dans ce qui suit, l'invention est exposée plus en détail à l'aide du dessin représentant seulement un mode d'exécution:
Les figures 1 et 2 sont des vues en coupe longitudinale illustrant les phases de perçage et de refoulement d'un tube, en vue de la formation d'une collerette;
La figure 3 est une vue extérieure de face, avec coupe partielle, d'un outil combiné et réversible, réalisé conformément à la présente invention;
La figure 4 est à petite échelle, une vue en coupe longitudinale, illustrant le verrouillage de l'outil combiné dans le porte-outil, et après, le forage d'un trou dans l'épaisseur d'un tube;
La figure 5 est une vue de profil en coupe transversale suivant la ligne A-A de la figure 4;
La figure 6 est à petite échelle, une vue en coupe longitudinale illustrant en fin de course de recul du porte-outil, le déverrouillage de l'outil en vue de son dégagement manuel pour sa réversion;
La figure 7 est à petite échelle, une vue partielle en coupe longitudinale, illustrant l'engagement angulaire et manuel de l'extrémité opposée de l'outil constituant le doigt incurvé, dans le trou préalablement formé dans le tube;
Les figures 8 et 9 sont des vues partielles en coupe longitudinale, illustrant la formation de la collerette par la déplacement rotatif et en translation de l'outil.

Cet outil combiné et réversible comprend dans la présente invention, un corps 1 cylindrique de préférence, avec à l'une de ses extrémités, un moyen de perçage de l'épaisseur du tube T, tel qu'une fraise 2 à denture faciale 2¹. Cette fraise 2, ou éventuellement tout autre outil de perçage ou de poinçonnage, est rapportée par vissage ou autrement par rapport au corps 1. Suivant l'extrémité opposée, le corps 1 est établi axialement avec un doigt recourbé 1 obtenu par décolletage et cintrage, ou éventuellement rapporté, mais d'un débordement radial inférieur à la génératrice du corps 1. Ce doigt 1¹ est destiné à la formation de la collerette T1 du tube T, à la façon connue. Selon ces dispositions, l'outil permet d'une part, le perçage du trou dans l'épaisseur du tube T, et d'autre part, par inversion de sens par rapport à son moyen d'entraînement et de fixation, la formation de la collerette T1, compte tenu du dimensionnement en fonction du diamètre de perçage. En effet, il faut considérer que le diamètre d de la fraise 2, est déterminé en fonction de l'excentration extrême D du doigt recourbé 1¹, de manière à obtenir des collerettes correspondant au diamètre du tube à raccorder; chaque collerette étant ainsi établie avec un rapport dimensionnel standard entre son ouverture et la hauteur de sa lèvre circulaire. Cette caractéristique importante s'effectuant sans aucun risque d'erreur, par l'emploi d'un seul outil. Il est bien évident que l'outil peut s'adapter sur tous mandrins appropriés d'appareils connus, destinés à former des collerettes.

Selon l'invention on a réalisé un porte-outil recevant l'outil réversible et s'adaptant sur la broche d'un appareil animée d'un mouvement de rotation et de translation. A cet effet, le corps cylindrique 1 forme périphériquement des gorges 1 disposées symétriquement et munies respectivement d'un doigt débordant 3 destiné à assurer l'entraînement en rotation; ce corps cylindrique 1 est engagé et centré librement dans l'alésage 4¹ du porte-outil 4 monté en bout de la broche 5 animée d'un mouvement de rotation et de translation, tout en étant buté en position précise, quelle que soit l'extrémité engagée, par l'intermédiaire d'un ergot ou vis d'arrêt 6 coopérant avec son extrémité interne. Un cliquet coulissant 7, disposé radialement dans l'épaisseur du porte-outil 4, coopère intérieurement avec la gorge correspondante 1 du corps 1, en vue d'assurer d'une part, son verrouillage longitudinal, et d'autre part, son entraînement en rotation, de par l'intermédiaire du doigt 3. Ce cliquet 7 déborde extérieurement par rapport à une face méplate extérieure 4² du porte-outil 4, tout en étant percé diamétralement pour autoriser l'engagement de l'extrémité libre d'un ressort en épingle ou à lame, 8, fixé sur le porte-outil 4 par vis 9, suivant son extrémité opposée et surélevée; ce ressort constitue longitudinalement une rampe 8¹ contre laquelle appuie une goupille 10 emmanchée transversalement dans une bague 11 montée coulissante sur la portée extérieure du porte-outil 4, et destinée à permettre manuellement ou automatiquement, la commande en hauteur du clique 7. En effet, le déplacement de la bague 11 côté tube T, permet de par l'intermédiaire de la goupille 10 agissant sur la rampe 8¹ du ressort 8, de relever le cliquet 7, en vue de son dégagement de la gorge 1², pour autoriser ainsi l'extraction de l'outil en vue de son montage inverse; le déplacement de la bague 11, du côté opposé, provoque contrairement le rappel du ressort 8, et par suite, du cliquet 7 en position d'engagement dans la gorge 1² de l'outil, afin d'assurer ainsi l'accouplement longitudinal de l'outil et son entraînement en rotation, de par l'intermédiaire du doigt débordant 3.

Selon ces disposition, on a illustré selon les figures 4, 5, 6, 7, 8 et 9, les différentes phases de réalisation d'une collerette T1, à partir d'un tube T serré, entre les mors 12 et 13 d'un appareil dont la broche 5 animée d'un mouvement de rotation et de translation est équipée de l'outil combiné. Dans la figure 4, l'outil est verrouillé automatiquement par la bague 11 qui, lors de l'avance de la broche 5, bute contre une partie fixe P du bâti de l'appareil, en vue de son coulissement pour le dégagement du ressort 8; dans cette phase, la fraise 2 assure le perçage de l'épaisseur du tube T, par suite du mouvement de rotation et de déplacement de la broche 5. Dans la figure 6, la broche 5 est reculée pour autoriser la butée opposée de la bague 11 à venir contre une partie fixe P1 du bâti de l'appareil, en vue de son coulissement opposé pour le dégagement en hauteur du cliquet 7, permettant de retirer l'outil pour sa réversion. Le doigt recourbé 1¹ de l'outil est ainsi engagé manuellement et obliquement au- travers du trou T2, comme illustré figure 7, tandis que le porte-outil, toujours en position de dégagement du cliquet 7, est avancé de par la broche 5, de manière à permettre le centrage du corps 1 dans l'alésage 4^{1.} Il faut considérer que la gorge correspondante 1² autorise pratiquement lors du montage, l'absence d'un positionnement circulaire du corps 1 par rapport au porte-outil, pour permettre ainsi l'engagement du cliquet 7 suivant toute la périphérie de ladite gorge 12, sauf au point de concordance du doigt 3 avec le cliquet 7. Lorsque le porte-outil 4 est avancé, la bague 11 est sollicitée comme précédemment, contre la partie fixe avant P du bâti, pour assurer ainsi le verrouillage de l'outil. Ce dernier animé d'un mouvement rotatif, et en translation, agit à l'intérieur du tube, par son doigt 1¹, pour former ainsi par refoulement du métal, la collerette T1, comme illustré aux figures 8 et 9.

## Revendications

1. Outil combiné avec porte-outil, pour l'obtention de collerettes (T1) sur tuyauteries (T) ou surfaces planes, comprenant montés sur un corps (1) un moyen de perçage du tube (T) et un moyen de refoulement de la périphérie dudit trou préétabli, en vue de la formation d'une collerette (T1 ), caractérisé en ce que ledit outil porte coaxialement à l'une de ses extrémités, le moyen de perçage (2) du tube (T) et à l'autre extrémité un doigt recourbé (1¹) pour le refoulement, et des moyens de positionnement symétriques et d'entraînement tels que gorges périphériques (1¹) avec doigt débordant (3), en vue de son entraînement en rotation et en translation pour la réalisation d'une part, de l'opération de perçage, et d'autre part, de l'opération de refoulement, pour la formation de la collerette après retournement.

2. Outil selon 1, caractérisé en ce que le corps cylindrique (1) est engagé et positionné dans l'alésage axial (4¹) d'un porte-outil (4), suivant chaque sens d'introduction, tandis qu'un cliquet radial (7) solidaire du porte-outil pénètre dans la gorge périphérique arrière (1²) et vient en butée contre le doigt correspondant (3) dudit corps (1), en vue de l'entraînement en rotation et en translation de l'outil; une lame-ressort (8), fixée sur un dégagement meplat du porte-outil (4) venant en appui par sa rampe (8¹), contre un axe transversal ou goupille (10) d'une bague extérieure (11) coulissant axialement sur ledit porte-outil (4), en vue d'assurer manuellement ou automatiquement, la commande de déplacement en position d'enclenchement ou de dégagement du cliquet (7) par rapport à la gorge (1²) du corps (1) de l'outil.

## Claims

1. Tool combined with tool-holder for making collars (T1) on pipings (T) or plane surfaces, comprising mounted upon a body (1) a drilling means for the tube (T) and an upsetting means for the periphery of said pre-established hole, for the formation of a collar (T1), characterized in that said tool carries coaxially to one of the ends thereof the drilling means (2) of the tube (T) and at the other end thereof a bent finger (1') for the upsetting, together with driving symmetrical positioning means such as peripheral grooves (1²) with projecting finger (3) for the rotational and sliding drive of the tool in order to perform on the one hand the drilling operation and on the other hand the upsetting operation, for the formation of the collar after overturning.

2. Tool as claimed in claim 1, characterized in that the cylindrical body (1) is engaged and positioned within the axial bore (4') of a tool-holder (4) in accordance with each direction of introduction, while a radial pawl (7) integral with the tool-holder penetrates into the rear peripheral groove (1²) to abut against the corresponding finger (3) _{'}of said body (1) for the rotational and sliding drive of the tool; a leaf-spring (8) secured on a flat clearance of the tool-holder (4) abutting with the ramp (8') thereof against a transversal spindle or pin (10) of an external ring (11 ) sliding axially on said tool-holder (4) in order to provide manually or automatically the control of the shifting in the position of engagement or disengagement of the pawl (7) relative to the groove (12) of the body (1) of the tool.

## Patentansprüche

1. Mit einem Stahlhalter kombiniertes Werzeug zum Herstellen von Bünden (T1) auf Rohrleitungen (T) oder Planflächen, das eine Bohrvorrichtung für das Rohr (T) und eine Stauchvorrichtung für die Peripherie des vorgefertigten Lochs zur Bildung eines Bunds (T1) aufweist, die in einem Körper (1) montiert sind, dadurch gekennzeichnet, dass dieses mit Stahlhalter kombinierte Werkzeug koaxial zu dem einen seiner Ende die Bohrvorrichtung (2) für das Rohr (T) und am anderen Ende einen gekrümmten Finger (1') für das Stauchen, sowie symetrische und antreibende Verstellungsvorrichtungen wie Umfangsrillen (1²) mit hervorragendem Finger (3) trägt, wobei letztgenannte Vorrichtungen für den Dreh- und Gleitantrieb des Werkzeugs einerseits zur Ausführung der Bohrarbeit und andererseits zur Ausführung der Staucharbeit zur Bildung des Bunds nach Umschlagen vorgesehen sind.

2. Werkzeug nach Anspruch 1, dadurch gekennzeichnet, dass der zylindrische Körper (1) je nach der Einführungsrichtung in die Axialbohrung (4¹) eines Stahlhalters (4) eingesetzt und positioniert wird, während eine mit dem Stahlhalter festgemachte Radialklinke (7) in die Hinterumfangsrille (1²) eingeführt wird und in Abstützung gegen den entsprechenden Finger (3) des besagten Körpers (1) kommt, um den Dreh- und Gleitantrieb des Werkzeugs zu bewirken, wobei eine abgeflachte Ausweichfläche des Stahlhalters (4) befestigte Blattfeder mittels derer Rampe (8¹) gegen eine Querspindel oder Querstift (10) eines auf besagten Stahlhalter (4) axial verschiebbaren Aussenrings (11) zur Abstützung kommt, um den Handverstellungsantrieb oder den automatischen Verstellungsantrieb zum Anstellen oder Abstellen der Klinke (7) in bezug auf die Rille (1²) des Körpers (1) des Werkzeugs zu bewirken.
